# EUROPÄISCHE PATENTSCHRIFT

(11) **EP 2 148 059 B1**
(45) Veröffentlichungstag und Bekanntmachung des Hinweises auf die Patenterteilung: **20.02.2013**
(21) Anmeldenummer: 09009331.1
(22) Anmeldetag: 17.07.2009
(51) Int. Cl.: F01P 5/12, F01P 7/16, F01P 7/04

(54) **Kühlsystem, insbesondere eines Kraftfahrzeuges**
Cooling system, in particular for a motor vehicle
Système de refroidissement, en particulier d'un véhicule automobile

(30) Priorität: 25.07.2008 DE 102008034973
(43) Veröffentlichungstag der Anmeldung: 27.01.2010
(62) Teilanmeldung aus: 12188264.1
(73) Patentinhaber: Voith Patent GmbH, 89522 Heidenheim (DE)
(72) Erfinder: Laukemann, Dieter, 74564 Crailsheim (DE); Adams, Werner, 74564 Crailsheim (DE); Menne, Achim, Dr., 74564 Crailsheim (DE)
(74) Vertreter: Schmidt, Sven Hendrik

(56) Entgegenhaltungen:
- EP-A2- 0 974 742
- DE-A1-102005 009 456
- DE-C1- 3 241 835
- DE-C1- 4 415 031

## Beschreibung

Die vorliegende Erfindung betrifft ein Kühlsystem, insbesondere zum Einsatz In einem Kraftfahrzeug zum Kühlen von Aggregaten und/oder eines Antriebsmotors, insbesondere des Kraftfahrzeugs mittels einer Kühlmedlumpumpe.

Kühlsysteme, beispielsweise Fahrzeugkühlsysteme, sind bekannt. Diese umfassen einen Kühlmediumkreislauf zum Abführen von Wärme mittels eines Kühlmediums, beispielsweise Wasser oder ein Wassergemisch, wobei das Kühlmedium mittels einer Kühlmediumpumpe im Kühlmediumkreislauf ständig umgewälzt wird.

Während herkömmlich die Kühlmittelpumpe in einer ständigen Triebverbindung mit dem Antriebsmotor des Fahrzeugs steht und somit in Abhängigkeit der Drehzahl des Antriebsmotors angetrieben wird, wurden in jüngerer Zeit auch mittels eines Elektromotors angetriebene Kühlmediumpumpen vorgeschlagen. Dies hat den Vorteil, dass die Kühlmediumpumpe unabhängig von der Drehzahl des Antriebsmotors angetrieben werden kann.

Eine weitere bekannte Möglichkeit, die Drehzahl der Kühlmediumpumpe regeln zu können, jedoch nicht vollständig unabhängig von der Drehzahl des Antriebsmotors, sieht vor, in der Triebverbindung zwischen dem Antriebsmotor und der Kühlmediumpumpe eine schaltbare Magnetkupplung anzuordnen. Hierdurch ist es möglich, die Kühlmediumpumpe bei Bedarf mit einer niedrigeren Drehzahl umlaufen zu lassen als die Antriebsmaschine umläuft. Ein solcher Bedarf besteht immer dann, wenn in einem Betriebszustand eine verhältnismäßig kleine Kühlleistung des Kühlsystems erforderlich ist, die Antriebsmaschine mit einer vergleichsweise hohen Drehzahl umläuft und durch Vermindern der Drehzahl der Kühlmedlumpumpe eine Energieeinsparung erzielt werden kann.

Nachteile der bekannten Ausführungsformen mit einer Magnetkupplung in der Triebverbindung zwischen der Antriebsmaschine und der Kühlmediumpumpe sind die begrenzte Schalthäufigkeit aufgrund eines Verschleißes der Kupplung sowie die Störanfälligkeit der Kupplung. Ein besonderes Problem stellt die Wärmeentwicklung in der Kupplung dar.

Zum druckschrittlichen Stand der Technik wird auf DE 3241835 C1 und EP 0 974 742 A2 verweisen.

Der vorliegenden Erfindung liegt die Aufgabe zugrunde, ein Kühlsystem, insbesondere für ein Kraftfahrzeug anzugeben, welches hinsichtlich der genannten Probleme verbessert ist. Hierbei soll ein Kühlsystem mit einer schaltbaren und vorteilhaft in ihrer Drehzahl regelbaren Kühlmediumpumpe angegeben werden, welche weniger anfällig ist für im Dauerbetrieb auftretende Wärmebelastungen. Weiterhin soll die Kühlmittelpumpe von geringem Aufwand und kostengünstig in der Herstellung sein sowie eine Gewichterspamis mit sich bringen.

Die erfindungsgemäße Aufgabe wird durch ein Kühlsystem, insbesondere eines Kraftfahrzeuges nach dem unabhängigen Anspruch gelöst. Die abhängigen Ansprüche stellen bevorzugte Ausführungsformen der Erfindung dar.

Ein erfindungsgemäßes Kühlsystem beispielsweise eines Kraftfahrzeugs umfasst einen Kühlmediumkreislauf, in dem ein Kühlmedium zum Kühlen von Aggregaten und/oder eines Antriebsmotors des Kraftfahrzeugs mittels einer Kühlmediumpumpe umgewälzt wird. Die Kühlmediumpumpe weist ein Pumpenlaufrad zum Fördern des Kühlmediums auf. Weiterhin ist eine hydrodynamische Kupplung vorgesehen, umfassend ein Primärrad und ein Sekundärrad, die miteinander einen torusförmigen, über einen Arbeitsmediumzu- und Arbeitsmediumablauf befüllbaren und entleerbaren Arbeitsraum ausbilden, um Drehmoment hydrodynamisch vom Primärrad auf das Sekundärrad zu übertragen, wobei das Pumpenlaufrad mit dem Sekundärrad drehfest gekoppelt ist.

Vorzugsweise ist die Kühlmediumpumpe eine Rotationspumpe und umfasst einen Einlasskanal zum Zuführen und einen Auslasskanal zum Abführen von Kühlmedium.

Besonders bevorzugt ist das Kühlmedium des Kühlmediumkreislaufs zugleich das Arbeitsmedium der hydrodynamischen Kupplung. Dies bedeutet, dass die hydrodynamische Kupplung arbeitsmediumleitend mit dem Kühlmediumkrelslauf verbunden ist. Dabei kann die hydrodynamische Kupplung wie folgt mit dem Einlasskanal (Saugseite) und dem Auslasskanal (Druckseite) der Kühlmediumpumpe in Verbindung stehen:
- Der Arbeitsmadiumzulauf der hydrodynamischen Kupplung ist über eine strömungsleitende Verbindung mit dem Auslasskanal der Kühlmediumpumpe und der Arbeitsmediumablauf über eine strömungsleitende Verbindung mit dem Einlasskanal der Kühlmediumpumpe verbunden.
- Der Arbeitsmediumzulauf der hydrodynamischen Kupplung ist über eine strömungsleitende Verbindung mit dem Einlasskanal der Kühlmediumpumpe und der Arbeitsmediumablauf über eine strömungsleitende Verbindung mit dem Auslasskanal der Kühlmediumpumpe verbunden.
- Der Arbeitsmedlumzulauf und der Arbeitsmediumablauf der hydrodynamischen Kupplung sind mit dem Einlasskanal der Kühlmediumpumpe über eine strömungsleitende Verbindung verbunden.
- Der Arbeitsmediumzulauf und der Arbeitsmedlumablauf der hydrodynamischen Kupplung sind mit dem Auslasskanal der Kühlmediumpumpe über eine strömungsleitende Verbindung verbunden.
- Der Arbeitsmediumzu- und/oder der Arbeitsmediumablauf sind/ist über eine strömungsleitende Verbindung mit einem Pumpenraum, in dem ein Pumpenlaufrad angeordnet ist, verbunden.

im letztgenannten Fall wird mittels der strömungsleitenden Verbindung der Füllungsgrad und somit die Leistungsübertragung der hydrodynamischen Kupplung Im Wesentlichen in Abhängigkeit der Drehzahl des Pumpenlaufrades, des Fördervolumenstroms oder Förderdruckes der Kühlmediumpumpe eingestellt. Eine entsprechende Abhängigkeit kann auch dann erreicht werden, wenn der Arbeitsmediumzu- und/oder ablauf mit dem Auslass der Kühlmediumpumpe verbunden ist/sind. Vorteilhaft ersetzt die Kühlmediumpumpe in diesem Fall eine Füllsteuerungsvorrichtung zur Einstellung eines Füllungsgrades in der hydrodynamischen Kupplung.

Alternativ ist es möglich, In der strömungsleitenden Verbindung ein gesteuertes oder geregeltes Ventil vorzusehen, mittels welchem der Füllungsgrad des Arbeitsraumes der hydrodynamischen Kupplung eingestellt wird. Der durch die Kühlmedlumpumpe erzeugte Druck dient in diesem Fall einer schnelleren und/oder vergleichsweise größeren Befüllung des Arbeitsraumes.

Dabei kann die strömungsleitende Verbindung jeweils eine Leitung darstellen oder in Form von Axial- und/oder Radialbohrungen ausgebildet sein, welche In das Primärrad, Sekundärrad, Pumpenlaufrad und/oder in ein Pumpengehäuse eingebracht sind. Auch kann eine solche strömungsleitende Verbindung von den genannten Bauteilen ausgebildet werden, beispielsweise durch Begrenzen eines Hohlraumes wie zum Beispiel eines Ringspaltes, Weiterhin kann eine Vielzahl von strömungsleitenden Verbindungen vorgesehen sein.

Vorzugsweise kann in den strömungsleitenden Verbindungen, dem Arbeitsmedlumzu- und/oder dem Arbeitsmediumablauf ein Ventil zur variablen Einstellung eines Arbeitsmediumvolumenstromes angeordnet sein. Beispielsweise kann das Ventil auch als veränderbare Drossel ausgeführt sein. Bevorzugt kann das Ventil ein ungesteuertes Ventil sein, das heißt frei von einer Steuerverbindung mit einer Steuer- oder Regelvorrichtung sein, welche zum Betätigen des Ventils Steuersignale erzeugt. Das Schalten des Ventils erfolgt dann beispielsweise durch Abgriff einer Temperatur, eines Druckes, eines Durchflusses oder einer sonstigen Größe oder einer entsprechenden Größendifferenz vorzugsweise eines durch das Kühlsystem gekühlten Antriebsstrangs oder seiner Umgebung. Auch kann das Ventil derart ausgebildet sein, dass es direkt vom Arbeitsmedium betätigbar ist.

Beispielsweise wird der Öffnungsquerschnitt des Ventils in Abhängigkeit der Temperatur und/oder des Druckes des Arbeitsmediums am Ventil oder, insbesondere des Druckes im Arbeitsraum und/oder eines dazu relativen Überlagerungsdruckes variiert. Vorzugsweise erfolgt die Erfassung der Temperatur und/oder des Druckes im Wesentlichen an derselben Stelle wie die Änderung des Strömungsquerschnitts oder die Beaufschlagung des Ventils mit Arbeitsmedium. Bei einem temperaturabhängigen Schalten kann das Ventil beispielsweise als Temperaturregelventil (Thermostat, Bimetall) oder Druckzuschaltventil ausgebildet sein, welches den Strömungsquerschnitt für Kühlmedium und somit den Füllungsgrad und die Leistungsübertragung der hydrodynamischen Kupplung direkt oder indirekt temperatur- oder druckabhängig varilert. Druckzuschaltventile öffnen beispielsweise oberhalb eines vorbestimmten Druckes und variieren den Strömungsquerschnitt auch proportional zum anliegenden Druck.

Alternativ kann das Ventil fremdbetätigt sein - beispielsweise durch eine Steuervorrichtung. Auch hierbei können die genannten oder anderen Größen als Eingangsgrößen der Steuervorrichtung dienen, in Abhängigkeit von welchen die Steuervorrichtung das Ventil betätigt,

Die Einstellung der Leistung beziehungsweise des Drehmomentes der Kühlmediumpumpe mittels der hydrodynamischen Kupplung kann neben der Variierung des Öffnungsquerschnittes der in den strömungsleitenden Verbindungen angeordneten Ventile und somit über den Füllungsgrad des Arbeitsraumes auch über die Beeinflussung der sich im Arbeitsraum der hydrodynamischen Kupplung ausbildbaren Krelslaufströmung erfolgen. Beispielsweise kann die Kreislaufströmung durch Einbringen eines Drosselelementes mehr oder minder gestört oder freigegeben werden, so dass sich bei maximaler Störung der Kreislaufströmung ein minimales von der hydrodynamischen Kupplung übertragbares Drehmoment ergibt, und bei Entfernen des Drosselalementes ein maximales Drehmoment übertragbar ist.

Wenn Zwischenstellungen des Drosselelements einstellbar sind, ist die Übertragung der Leistung auch zwischen den beiden Grenzwerten variierbar.

Bei Vorsehen eines solchen Drosselelements in der hydrodynamischen Kupplung kann die Kupplung als konstantgefüllte hydrodynamische Kupplung ausgeführt sein, das heißt der Füllungsgrad von Arbeitsmedium im Arbeitsraum ist nicht gezielt variierbar. Dies schließt nicht aus, dass der Arbeitsraum gegebenenfalls wahlweise befüllt und entleert werden kann, um die Leistungsübertragung ein- und auszuschalten.

Eine Steuerung der Leistungsübertragung der hydrodynamischen Kupplung mit einem Drosselelement kann entsprechend durch die zuvor beschriebenen Abhängigkeiten und Eingangsgrößen erfolgen.

Sind die Ventile zur Beeinflussung der Leistungsübertragung der hydrodynamischen Kupplung fremdbetätigbar ausgeführt, so kann der Öffnungsquerschnitt der Ventile beispielsweise in Abhängigkeit des Ladedruckes wenigstens einer Verdichterstufe eines im Antriebsstrang des Kraftfahrzeugs angeordneten Turboladers varilert werden. Auch ist es denkbar, den Druck In einer Frischluftleitung zum Antriebsmotor und insbesondere die Stellung einer in der Frischluftleitung angeordneten Drosselklappe zu erfassen und somit die Ventile entsprechend anzusteuern.

Alternativ oder zusätzlich zu der Erfassung des durch den Verdichter erzeugten Ladedrucks kann auch der aktuelle, vom Antriebsmotor erzeugte Abgasdruck zur Steuerung oder Regelung der Ventile herangezogen werden. Auch ist die Betätigung der Ventile in Abhängigkeit der Stellung einer Auspuffklappe, welche von den Abgasen des Antriebsmotors, welcher als Verbrennungskraftmaschine ausgeführt sein kann, beaufschlagt wird und den Abgasdruck variiert, denkbar. Hierzu kann die Auspuffklappe in einer Abgasanlage des Kraftfahrzeugs stromab des Antriebsmotors angeordnet sein und insbesondere der Staudruck stromauf der Auspuffklappe erfasst werden.

Vorteilhaft können die Ventile in Abhängigkeit des Bremsmomentes einer Motorbremse beziehungsweise in Abhängigkeit der Bremsleistung, die in der Motorbremse in Verdichtungsarbeit umgesetzt wird, betätigt werden. Hierzu kann das Fahrzeug beispielsweise über eine Dekompressionsbremse, welche die vom Motor im Verdichtungstakt geleistete Arbeit ungenutzt lässt, beziehungsweise eine Motorstaubremse, wobei die Bremsleistung In Verdichtungsarbelt ohne anschließende Kraftstoffeinspritzung und Verbrennung umgesetzt wird, verfügen. Auch kann die Motorbremse als Kombination von Motorstaubremse und Dekompressionsbremse (EVB) ausgeführt sein.

Weiterhin ist die Einstellung der von der hydrodynamischen Kupplung übertragbaren Leistung dadurch realisierbar, dass die Ventile in Abhängigkeit der Umgebungstemperatur des Kraftfahrzeuges und insbesondere dessen Antriebsstranges betätigt werden. Mit Umgebungstemperatur ist beispielsweise die Lufttemperatur der Umgebung des Kraftfahrzeugs oder die Temperatur der einzelnen Aggregate wie Getriebe oder Retarder gemeint. Auch kann die Betätigung der Ventile in Abhängigkeit der Stellung eines Thermostatventils, welches im Kühlmediumkreislauf angeordnet ist, erfolgen.

Sind die Ventile, wie oben beschrieben, fremdgesteuert ausgeführt, so können diese von geeigneten Sensoren beziehungsweise einer Steuervorrichtung und in Abhängigkeit der erfassten Größen, wie beispielsweise Temperatur-, Druck- oder Positionssensoren für die Stellung der Drossel- und Auspuffklappe über Signalleitungen, welche mit den Ventilen und den Sensoren wenigstens mittelbar in Verbindung stehen, betätigt werden. Dabei bedeutet mittelbar, dass zwischen den Ventilen und den Sensoren eine Steuervorrichtung vorgesehen sein kann, welche die aktuellen Werte der Sensoren erfasst und diese in Steuersignale für die Ventile zur Einstellung der Leistungsübertragung der hydrodynamischen Kupplung umwandelt. Auch kann die Steuervorrichtung mit Fahrzeugassistenzsystemen, der Motor- oder Getrlebesteuerung in Verbindung stehen, so dass in Abhängigkeit der Signale einer oder mehrerer dieser Steuereinheiten und/oder Assistenzsysteme die Ventile betätigt werden. Ganz allgemein kann die Einstellung der Leistungsübertragung der hydrodynamischen Kupplung auch in Abhängigkeit der Drehzahl des Antriebsmotors beziehungsweise der Geschwindigkeit oder Beschleunigung des Kraftfahrzeugs erfolgen.

Der Vorteil des Einsatzes von ungesteuerten Ventilen, die frei von einer Fremdbetätigung sind, ist der, dass die Ventile beispielsweise beim Ausfall der Steuereinrichtung weiterhin funktionieren und somit eine optimale Einstellung der Leistungsübertragung der hydrodynamischen Kupplung und somit eine optimale Wärmeabfuhr der Wärmemenge im Kühlmediumkreislauf ermöglichen. Beispielsweise können hierzu fremdbetätigbare und ungesteuerte Ventile kombiniert werden, so dass beim Ausfall der fremdbetätigbaren Ventile die ungesteuerten Ventile einen zuverlässigen Weiterbetrieb ermöglichen.

Weitere vorteilhafte Merkmale, die einzeln oder In Kombination vorgesehen werden können, sind die Folgenden:
- Das Primärrad der hydrodynamischen Kupplung kann in einer Triebverbindung mit dem Antriebsmotor stehen und insbesondere von einer Antriebswelle getragen werden oder einteilig mit einer solchen ausgeführt sein.
- Im Kühlmediumkreislauf kann ein Wärmetauscher angeordnet sein, wobei der Arbeitsmediumablauf und/oder der Auslasskanal stromauf des Wärmetauschers im Bereich des Wärmetauschers münden/mündet.
- Der Antriebsmotor kann ein Verbrennungsmotor sein.
- Der Wärmetauscher kann Teil eines Kühlers einer Einrichtung zur Abgasrückführung und/oder eines Zwischenkühlers eines dem Antriebsmotor zugeordneten Abgasturboladers sein.

Die Erfindung soll nachfolgend anhand von Ausführungsbelspielen und der beigefügten Figuren exemplarisch erläutert werden.

Es zeigen:
- Figur 1: schematisch vereinfacht ein Kühlsystem eines Kraftfahrzeuges.
- Figur 2: schematisch vereinfacht ein Kühlsystem eines Kraftfahrzeuges mit einer Steuereinrichtung.
- Figur 3: eine erste Ausführungsform einer erfindungsgemäßen hydrodynamischen Kupplung.
- Figur 4: eine weitere Ausgestaltung einer erfindungsgemäßen hydrodynamischen Kupplung.
- Fig. 5 bis 9: weitere Ausgestaltungen eines erfindungsgemäßen Kühlsystems und der Anbindung der hydrodynamischen Kupplung an den Kühlmediumkreislauf,
- Figur 10: eine weitere Ausgestaltung, wobei neben der hydrodynamischen Kupplung eine zusätzliche Kupplung vorgesehen ist.

Figur 1 zeigt schematisch vereinfacht die Grundkomponenten eines Kühlsystems für ein Kraftfahrzeug. Weiterhin ist ein Kühlmediumkrelslauf 1 gezeigt, wobei in Strömungsrichtung angeordnet sind: eine Kühlmediumpumpe 3, ein Antriebsmotor 2, ein Thermostatventil 24 sowie ein Wärmetauscher 27. Der Wärmetauscher 27 kann zur Wärmeabfuhr von einem Luftstrom, der von einem nicht gezeigten Lüfter erzeugt wird, durchströmt werden. Weiterhin ist ein Ausgleichsbehälter 26 vorgesehen, in dem sich das Kühlmedium des Kühlkreislaufs 1 ausdehnen kann. Ferner ist eine Bypassleitung vorgesehen, die je nach Stellung des Thermostatventils 24 mehr oder weniger Arbeitsmedium am Wärmetauscher 27 vorbeiführt. Im vorliegenden Falle ist ein zusätzlicher Wärmetauscher 31 im Kühlmediumkreislauf 1 vorgesehen. Dieser ist hierbei zu dem Kühlmediumkreislauf 1 parallel geschaltet, jedoch ist auch eine Hintereinanderschaltung möglich. Der Wärmetauscher 31 kann zum Beispiel Teil eines Kühlers, wie beispielsweise eines Zwischenkühlers oder eines Kühlers zur Abgasrückführung sein. In diesem Fall ist der Antriebsmotor 2 als Verbrennungsmotor ausgeführt und umfasst wenigstens einen Abgasturbolader, wobei der Zwischenkühler in der Frlschluftleitung stromab oder stromauf wenigstens einer Verdichterstufe angeordnet sein kann, Im Falle der Abgasrückführung ist der Kühler insbesondere in einer Leitung zwischen der den Verbrennungsmotor verlassenden Abgasflut und der Frischluftleitung angeordnet.

Weiterhin ist eine hydrodynamische Kupplung 5 ersichtlich, welche vorliegend zwischen der Kühlmediumpumpe 3 und einem sich an den Antriebsmotor 2 anschließenden Getriebe 25 angeordnet ist. Dabei ist das Primärrad 6 über eine Antriebswelle 14 mit dem Getriebe 25 drehfest gekoppelt, wobei Antriebsleistung hydrodynamisch vom Primärrad 6 auf ein Sekundärrad 7 mittels einer Abtriebswelle 13 schließlich auf die Kühlmediumpumpe 3 übertragbar ist. Die Drehzahl/das Drehmoment der Antriebswelle 14 und/oder der Abtriebswelle 13 könnte mittels wenigstens einer Getriebestufe zusätzlich übersetzt werden.

Vorliegend Ist die hydrodynamische Kupplung 5 und insbesondere deren Arbeitsraum zum Einstellen eines Füllungsgrades über einen Arbeitsmediumzuiauf 8 (gestrichelte Linien) mit dem Kühlmediumkreislauf 1 strömungsleitend verbunden. Somit ist das Arbeitsmedium der hydrodynamischen Kupplung 5 zugleich das Kühlmedium und wird vorliegend stromab der Kühlmediumpumpe 3 aus dem Kühlmediumkreislauf 1 abgezweigt. Jedoch wäre auch eine andere Position für die Abzweigung, beispielsweise stromauf der oder im Bereich der Kühlmediumpumpe 3 denkbar. Im Bereich des Arbeitemedlumzulaufs 8 kann ein Ventil 32 vorgesehen sein, mittels welchem sich der Füllungsgrad und somit die Leistungsübertragung der hydrodynamischen Kupplung 5 einstellen lässt. Das Ventil 32 kann beispielsweise als verstellbare Drossel ausgeführt sein,

Vorliegend ist ein Arbeitsmediumablauf 9 der hydrodynamischen Kupplung 5 über eine strömungsleitende Verbindung mit dem Kühlmediumkreislauf 1 verbunden. Insbesondere mündet diese Verbindung (gestrichelte Linien) in Strömungsrichtung des Kühlmediums gesehen in dem Bereich vor dem Wärmetauscher 31. Zur Einstellung eines Druckes beziehungsweise Volumenstroms kann auch die genannte strömungsleitende Verbindung ein regelbares Ventil 33 aufweisen, welches beispielsweise als verstellbare Drossel ausgeführt sein kann. Diese Anordnung ermöglicht es, dass in einem Betriebszustand, In welchem eine verhältnismäßig kleine Kühlleistung des Kühlsystems erforderlich ist, jedoch schnell Wärme über einen verhältnismäßig kleinen Wärmetauscher 31 abgeführt werden muss, die Pumpwirkung der hydrodynamischen Maschine 5 ausgenutzt wird. Dies ist beispielsweise dann der Fall, wenn der Motor und der Kühlmediumkreislauf noch vergleichsweise kalt sind, der Abgasrückführungskühler oder der Zwischenkühler jedoch schon ein heißes Medium kühlen müssen. Dabei ist die Pumpwirkung der hydrodynamischen Maschine 5 umso größer, je größer der Schlupf, also die Drehzahldifferenz zwischen Primärrad 6 und Sekundärrad 7 ist. Wird beispielsweise bei verhältnismäßig kleiner Kühlleistung des Kühlsystems, wobei die Kühlmediumpumpe mit einer vergleichsweise niedrigen Drehzahl und der Antriebsmotor mit einer vergleichsweise hohen Drehzahl umläuft (großer Schlupf) durch Wärmeeintrag in den Wärmetauscher 31 der Kühlbedarf vergrößert, so muss nicht unbedingt die Drehzahl der Kühlmediumpumpe vergrößert werden, sondern es genügt hierbei die Pumpwirkung der hydrodynamischen Kupplung 5, um diesen Bedarf zu decken.

Die Pumpwirkung der hydrodynamischen Kupplung 5, Insbesondere bei großem Schlupf, kann zusätzlich oder alternativ auch dazu genutzt werden, den Druck im Wärmetauscher 31 auf der Kühlmediumselte zu vergrößern. Ein größerer Druck verringert die Gefahr der Dampfblasenbildung und/oder der Kavitation Im Kühlmedium im Wärmetauscher 31. Die Gefahr der Dampfblasenbildung und der Kavitation ist besonders dann groß, wenn der Kühlmediumkreislauf noch kalt ist, da dann ein geringer Druck beziehungsweise Überdruck im Kühlmediumkreislauf herrscht.

In der Zuleitung zum Wärmetauscher 31 kann auf Seiten des Kühlmediumkreislaufs 1 stromauf des Wärmetauschers 31 ein Rückschlagventil 34 angeordnet sein. Ebenso kann stromab des Wärmetauschers 31 eine Drossel 35, welche auch regelbar ausgeführt sein kann, angeordnet sein. Die Drossel 35 kann auch dazu herangezogen werden, durch Drosseln des Kühlmediumstroms den Druck im Wärmetauscher 31 zu erhöhen. Hierdurch wird wiederum die Gefahr der Dampfblasenbildung und der Kavitation vermindert. Auch kann die Drossel 35 dazu herangezogen werden, zu bestimmen, wieviel Kühlmedium durch den Wärmetauscher 31 strömt und wieviel durch den gezeigten Bypass an diesem vorbeiströmt.

Die Figur 2 zeigt ein erfindungsgemäßes Kühlsystem, wobei dieselben Elemente mit den gleichen Bezugszeichen wie in Figur 1 dargestellt, bezeichnet sind. Vorliegend ist die hydrodynamische Kupplung 5 an den Kühlmedlumkreislauf 1 angeschlossen, somit ist das Arbeitsmedium der hydrodynamischen Kupplung 5 zugleich das Kühlmedium. Hier ist die hydrodynamische Kupplung 5 vorliegend parallel zur Kühlmediumpumpe 3 angeordnet. In einer Verbindungsleitung zur hydrodynamischen Kupplung ist ein Ventil 19 angeordnet, welches vorliegend als fremdbetätigtes Ventil ausgeführt ist. Das Ventil 19 steht über eine Signalleitung (gestrichelte Linie) mit einer Steuereinheit 20 In Verbindung. Das Ventil 19 kann als Proportionalventil ausgeführt sein, wobei dessen Strömungsquerschnitt zwischen einem Minimal- und einem Maximalwert Im Wesentlichen stetig einstellbar ist. Auch kann das Ventil 19 als reines Ein-Aus-Ventil ausgeführt sein, wobei zusätzlich zu dem Ventil eine Drossel vorgesehen sein kann, weiche vorliegend zum Ventil 19 parallel geschaltet ist. Wird das Ventil 19 in die EinStellung verbracht, so strömt das Arbeits-/Kühlmedium durch die Drossel und/oder das Ventil. In einer Aus-Stellung lässt das Ventil kein Arbeitsmedium hindurch, so dass Arbeitsmedium lediglich durch die Drossel hindurchströmt. Eine solche Anordnung von Drossel und Ventil kann in einem Arbeitsmediumzu- und/oder Arbeitsmediumablauf der hydrodynamischen Kupplung angeordnet sein.

Figur 3 beschreibt eine bevorzugte Ausführungsform einer erfindungsgemäßen hydrodynamischen Kupplung 5, wobei die hydrodynamische Kupplung 5 und die Kühlmedlumpumpe 3 zu einer Baugruppe zusammengefasst sind. Das Sekundärrad 7 Ist vorliegend derart ausgeführt, dass es ein Pumpenlaufrad 4 ausbildet, Hierzu kann das Sekundärrad 7 an seiner dem Primärrad 6 abgewandten Seite eine entsprechende Beschaufelung aufweisen. Vorliegend Ist das Pumpenlaufrad 4 und das Sekundärrad 7 auf der Antriebswelle 14 drehbar gelagert, Auch könnten das Pumpenlaufrad 4 und das Sekundärlaufrad 7 von einer gemeinsamen Abtriebswelle getragen oder von dieser ausgebildet sein,

Die Kühlmediumpumpe 3 und insbesondere das Pumpenlaufrad 4 sind somit vorliegend In Axialrichtung neben der hydrodynamischen Kupplung 5 und insbesondere auf der Sekundärseite In einem gemeinsamen Gehäuse 15, welches das Pumpenlaufrad 4, das Primärrad 6 und das Sekundärrad 7 umschließt, angeordnet. Weiterhin umfasst die Kühlmedlumpumpe 3 einen Einlasskanal 11, der im Wesentlichen oder exakt in Axialrichtung der hydrodynamischen Kupplung 5 verläuft sowie einen Auslasskanal 12, welcher in Radialrichtung der hydrodynamischen Kupplung 5 angeordnet ist.

Über einen Arbeitsmediumzulauf 8 wird Kühlmedium, welches im Einlasskanal 11 der Kühlmedlumpumpe 3 angesaugt wird, in den Arbeitsraum 10 eingebracht. Das Arbeitsmedium verlässt den Arbeitsraum 10 vorliegend über einen Arbeitsmediumablauf 9, welcher beispielsweise am radial äußeren Ende der beiden Primär-/Sekundärräder 6, 7 angeordnet ist. Das über den Arbeitsmediumablauf abgeführte Arbeltsmedium wird dem Kühlmediumkreislauf über eine nicht gezeigte strömungsleitende Verbindung zugeführt. Vorliegend ist am Außendurchmesser des Sekundärrades 7 eine berührungslose Dichtung 18 vorgesehen, welche insbesondere das Arbelts- und Kühlmedium zwischen Arbeitsmediumablauf 9 und Auslasskanal 12 hydraulisch trennt und gegeneinander abdichtet.

In Figur 4 ist eine weitere Ausgestaltung einer Baugruppe aus Kühlmediumpumpe 3 und hydrodynamischer Kupplung 5 dargestellt. Hier ist der Arbeitsmediumablauf 9 mit einem Auslasskanal 12 im Gehäuse 15 über eine strömungslaltende Verbindung verbunden. Weiterhin ist in dieser Verbindung ein Ventil 19 vorgesehen, welches vorliegend radial außerhalb des Arbeitsraums 10 angeordnet ist. Vorliegend ist das Primärrad 6 nicht einteilig mit der Antriebswelle 14 ausgeführt, sondern wird lediglich von dieser getragen. Das Sekundärrad 7 stützt sich vorliegend über ein Gleitlager 29 auf der Antriebswelle 14 ab.

Das Pumpenlaufrad 4 rotiert in einem Pumpenraum 17, welcher in hydraulischer Verbindung mit dem Einlasskanal 11 und dem Auslasskanal 12 steht. Vorliegend ist der Pumpenraum 17 über eine strömungsleitende Verbindung 23 in Form einer schrägen Bohrung hydraulisch mit dem Arbeitsraum 10 verbunden. Dabei bedeutet die schräge Bohrung, dass in einem Axialschnitt durch die Längsachse der hydrodynamischen Kupplung 5 gesehen die Mittellinie der Bohrung in einem Winkel zu der Längsachse der hydrodynamischen Kupplung 5 verläuft. Bevorzugt ist eine Mehrzahl von Bohrungen 23 vorgesehen. Somit gelangt Kühlmedium infolge der Rotation des Pumpenlaufrads 4 aus dem Pumpenraum 17 durch die Bohrung 23 in den Arbeitsraum 10, so dass der Füllungsgrad beziehungsweise die Leistungsübertragung Insbesondere in Abhängigkeit der Drehzahl des Pumpenlaufrades 4 beziehungsweise des Förderdrucks eingestellt wird.

Vorliegend ist das in der strömungsleitenden Verbindung angeordnete Ventil 32 als Bimetalistreifen ausgeführt, der beispielsweise, wie hier angezeigt, auf der dem Primärrad 6 zugewandten Stirnfläche des Sekundärrads 7 aufliegt und der in Abhängigkeit der Temperatur des Arbeitsmedium durch Verbiegen, insbesondere in Richtung auf das Primärrad 6 hin öffnet. Zur Beeinflussung des Füllungsgrades und somit der Leistungsübertragung könnte auch das Ventil 19 herangezogen werden, weiches zum Beispiel ebenfalls als Thermostat- oder Druckzuschaltventil ausgeführt sein kann. Die beiden Ventile 19, 32 sind auch In Form einer Kombination eines Temperatur- und Druckregelventlls denkbar,

Auch gemäß Figur 4 werden das Primärrad 6, Sekundärrad 7 sowie Pumpenlaufrad 4 von einem gemeinsamen Gehäuse 15 umschlossen. Letzteres ist vorliegend über ein Lager 16 auf der Antriebswelle 14 gelagert. Zwischen dem Lager 18 und dem Primärrad 6 ist eine Dichtung 28 In Form einer Gleitringdichtung vorgesehen. Diese kann, ebenso wie das Gleitlager 29 mittels des zugeführten Kühlmediums geschmiert werden.

Die Figuren 5 bis 9 zeigen die Anbindung der hydrodynamischen Kupplung 5 an den Kühlmediumkreislauf 1. Im Wesentlichen sind dieselben Elemente wie in Figur 2 dargestellt, so dass dieselben Bezugszeichen verwendet werden. Die Anbindung der hydrodynamischen Kupplung 5 an den Kühlmediumkreislauf 1 erfolgt über strömungsleitende Verbindungen 21, 22, in denen Ventile 19 zur Einstellung des Arbeitsmadiumvolumenstroms und somit der Arbeitsmediummenge zur oder aus der hydrodynamischen Kupplung 5 angeordnet sind. In Figur 5 ist die strömungsleitende Verbindung 21 an der Druckseite der Kühlmediumpumpe 3 und somit in Strömungsrichtung des Kühlmediums gesehen hinter der Kühlmediumpumpe 3 angeordnet, so dass Arbeitsmedium höheren Druckes aus dem Kühlmediumkreislauf 1 abgezweigt und der hydrodynamischen Kupplung 5 und insbesondere dem Arbeitsraum 10 zugeführt wird.

In Figur 6 Ist der Arbeitsmediumzulauf der hydrodynamischen Kupplung 5 über die strömungsleltende Verbindung 22 mit dem Einlasskanal 11 und somit mit der Saugseite der Kühlmediumpumpe 3 verbunden. Der Auslasskanal 12 ist über die strömungsleitende Verbindung 21 mit der Druckseite der Kühlmediumpumpe 3 verbunden. Vorliegend strömt somit Kühlmedium in Abhängigkeit des Öffnungsquerschnitts der Ventile 19 In der strömungsleitenden Verbindung 22 In das Innere der hydrodynamischen Kupplung 5 und von dort aus über die strömungsleitende Verbindung 21 durch das Ventil 19 in den Auslasskanal 12 beziehungsweise direkt in den Kühlmediumkreislauf 1 zurück.

Die Figur 7 zeigt dieselbe Anordnung wie in Figur 6, Jedoch mit umgekehrter Strömungsrichtung,

In Figur 8 sind der Arbeitsmediumzulauf und Arbeitsmediumablauf der hydrodynamischen Kupplung 5 an der Saugseite der Kühlmediumpumpe 3 angeordnet, so dass das Kühlmedium vorliegend vom Einlasskanal 11 über das Ventil 19 - bel wenigstens teilweise geöffnetem Strömungsquerschnitt der Ventile 19 - in der strömungsleitenden Verbindung 22 in die hydrodynamische Kupplung 5 und von dort aus zurück über die strömungsleitende Verbindung 21 und das Ventil 19 insbesondere in den Elnlasskanal beziehungsweise in die Kühlmediumpumpe 3 strömt. Auch hier wäre eine Umkehrung der Strömungsrichtung denkbar, so dass Kühlmedium zuerst in die strömungsleitende Verbindung 21 strömt und anschließend über die strömungsleitende Verbindung 22 In den Kühlmediumkreislauf 1 zurückströmt.

Die Figur 9 zeigt eine weitere Ausgestaltung eines erfindungsgemäßen Kühlsystems, jedoch ist im Gegensatz zu Figur 8 der Arbeitsmediumzu- und Arbeltsmediumablauf der hydrodynamischen Kupplung 5 jeweils mit der Druckseite der Kühlmediumpumpe 3 verbunden. In einer ersten Strömungsrichtung fließt Kühlmedium von der Kühlmediumpumpe 3 beziehungsweise vom Auslasskanal 12 über die strömungsleitende Verbindung 22 in die hydrodynamische Kupplung 5 und von dort wieder zurück über die strömungsleitende Verbindung 21 und das Ventil 19 -je nach Stellung des Ventils 19 - zurück zum Auslasskanal 12 beziehungsweise in Strömungsrichtung gesehen hinter den Auslasskanal 12 In den Kühlmedlumkreislauf 1.

Die Figur 10 zeigt die Anordnung der hydrodynamischen Kupplung 5 in Triebverbindung zwischen dem Antriebsmotor 2 und der Kühlmediumpumpe 3. Neben der hydrodynamischen Kupplung 5 ist in der besagten Triebverbindung eine weitere Kupplung 30 parallel zu der hydrodynamischen Kupplung 5 angeordnet. Die zusätzliche Kupplung 30 kann beispielsweise eine Magnetstromkupplung oder eine Wirbelstromkupplung oder beispielsweise eine Reibkupplung sein, insbesondere um die hydrodynamische Kupplung mechanisch zu überbrücken.

In allen beschriebenen Ausführungsformen kann im Kühlmediumkreislauf 1 zusätzlich ein Retarder vorgesehen sein, welcher in Triebverbindung mit einem Antriebsmotor des Kraftfahrzeuges steht, wobei die im Retarder während des Bremsbetriebs erzeugte Bremswärme dem Kühlsystem des Kraftfahrzeugs zugeführt wird. Auch kann der Retarder an den Kühlmediumkreislauf angeschossen sein, wobei der Retarder in diesem Fall als Wasserretarder ausgebildet ist, so dass das Kühlmedium gleichzeitig das Arbeitsmedium des Retarders ist. Vorteilhaft kann eine Retardersteuereinrlchtung vorgesehen sein, welche die Leistungsübertragung des Retarders regelt. Hierbei wird insbesondere bei Anforderung eines Bremswunsches durch den Fahrer der Retarder durch die Retardersteuereinrichtung betätigt, wobei mittels eines pneumatischen Steuerdrucks Ventile zur Zuschaltung des Retarders und insbesondere zur variierten Einstellung eines vorbestimmten Füllungsgrads des Retarderarbeitsraumes betätigt werden oder ein Arbeitsmediumvorrat entsprechend druckbeaufschlagt wird und somit der Retarderarbeitsraum wenigstens teilweise mit Kühlmedium oder einem anderen Arbeltsmedium gefüllt wird. Der pneumatische Steuerdruck kann gleichzeitig zur Betätigung der Ventile 19 beziehungsweise 32, 33 im Zulauf und/oder Ablauf für Arbeitsmedium zu der/von der hydrodynamischen Kupplung 5 und somit zum Ändern des Füllungsgrades der hydrodynamischen Kupplung 5 herangezogen werden. Somit wird bei Betätigung des Retarders die Leistungsübertragung des Retarders und gleichzeitig die der hydrodynamischen Kupplung 5 und somit die Drehzahl der Kühlmediumpumpe 3 eingestellt. Hierzu können beispielsweise die Ventile 19, 32, 33 als fremdgesteuerte pneumatische Ventile ausgeführt sein, die durch den pneumatischen Steuerdruck der Retardersteuereinrichtung betätigbar sind.

### Bezugszeichenliste

- 1: Kühlmediumkreislauf
- 2: Antriebsmotor
- 3: Kühlmediumpumpe
- 4: Pumpenlaufrad
- 5: hydrodynamische Kupplung
- 6: Primärrad
- 7: Sekundärrad
- 8: Arbeitsmediumzulauf
- 9: Arbeitsmediumablauf
- 10: Arbeitsraum
- 11: Einlasskanal
- 12: Auslasskanal
- 13: Abtriebswelle
- 14: Antriebswelle
- 15: Gehäuse
- 16: Lager
- 17: Pumpenraum
- 18: berührungslose Dichtung
- 19, 32, 33: Ventil
- 20: Steuervorrichtung
- 21, 22: strömungsleitende Verbindung
- 23: Bohrung
- 24: Thermostatventil
- 25: Getriebe
- 26: Ausgleichsbehälter
- 27, 31: Wärmetauscher
- 28: Dichtung
- 29: Gleitlager
- 30: Kupplung
- 34: Rückschlagventil
- 35: Drossel

## Patentansprüche

1. Kühlsystem, insbesondere eines Kraftfahrzeugs
mit einem Kühlmediumkreislauf (1), in dem ein Kühlmedium zum Kühlen von Aggregaten und/oder eines Antriebsmotors (2) mittels einer Kühlmediumpumpe (3) umgewälzt wird;
die Kühlmediumpumpe (3) weist ein Pumpenlaufrad (4) zum Fördern des Kühlmittels auf; wobei
eine hydrodynamische Kupplung (5) vorgesehen ist, umfassend ein
Primärrad (6) und ein Sekundärrad (7), die miteinander einen torusförmigen, über einen Arbeitsmediumzu- (8) und Arbeitsmediumablauf (9) befüllbaren und entleerbaren Arbeitsraum (10) ausbilden, um Drehmoment hydrodynamisch vom Primärrad (6) auf das Sekundärrad (7) zu übertragen; wobei
das Pumpenlaufrad (4) mit dem Sekundärrad (7) drehfest gekoppelt ist; **dadurch gekennzeichnet, dass**
das Pumpenlaufrad (4) einteilig mit dem Sekundärrad (7) ausgebildet ist; oder die Kühlmediumpumpe (3) in Axialrichtung neben der hydrodynamischen Kupplung (5) angeordnet ist, wobei ein gemeinsames und Gehäuse (15) vorgesehen ist, welches das Pumpenlaufrad (4), das Primär-(6) und Sekundärrad (7) umschließt.

2. Kühlsystem gemäß Anspruch 1, **dadurch gekennzeichnet, dass** die Kühlmediumpumpe (3) eine Rotationspumpe ist und einen Einlasskanal (11) zum Zuführen und einen Auslasskanal (12) zum Abführen von Kühlmedium aufweist, wobei das Kühlmedium insbesondere zugleich das Arbeitsmedium der hydrodynamischen Kupplung (5) ist.

3. Kühlsystem nach einem der Ansprüche 1 oder 2, **dadurch gekennzeichnet, dass** das Pumpenläufrad (4) und das Sekundärrad (7) von einer gemeinsamen Abtriebswelle (13) getragen oder von dieser ausgebildet werden.

4. Kühlsystem gemäß einem der Ansprüche 1 bis 3, **dadurch gekennzeichnet, dass** die Abtriebswelle (13) und die Antriebswelle (14) mittels wenigstens eines Lagers (16) relativgelagert sind, wobei die Abtriebswelle (13) insbesondere als Hohlwelle ausgeführt ist und das Lager (16) sowie die Antriebswelle (14) umschließt.

5. Kühlsystem gemäß einem der Ansprüche 1 bis 4, **dadurch gekennzeichnet, dass** die Kühlmediumpumpe (3) und insbesondere das Pumpenlaufrad (4) in einem Pumpenraum (17) angeordnet sind, welcher axial benachbart zum Arbeitsraum (10) angeordnet ist und im Wesentlichen, insbesondere durch eine berührungslose Dichtung (18), hydraulisch vom Arbeitsraum (10) getrennt ist.

6. Kühlsystem gemäß einem der Ansprüche 1 bis 5, **dadurch gekennzeichnet, dass** im Arbeitsmediumzu- (8) und/oder Arbeitsmediumablauf (9) der hydrodynamischen Kupplung (5) ein Ventil (19, 32, 33) zur Einstellung eines Arbeitsmediumvolumenstromes angeordnet ist, welche bei Anordnung von je einem Ventil (19, 32, 33) im Arbeitsmediumzulauf (8) und Arbeitsmediumablauf (9) abhängig oder unabhängig voneinander betätigbar sind.

7. Kühlsystem gemäß Anspruch 6, **dadurch gekennzeichnet, dass** das Ventil (19, 32, 33) temperaturgesteuert ist, so dass der Öffnungsquerschnitt des Ventils (19, 32, 33) in Abhängigkeit der Temperatur des Kühlmediums, insbesondere an der Stelle der Beaufschlagung des Ventils mit dem Arbeitsmedium, variiert wird., und/oder das Ventil (19, 32, 33) druckgesteuert ist, so dass der Öffnungsquerschnitt des Ventils (19, 32, 33) in Abhängigkeit des Kühlmediumdruckes oder eines Druckes im Kühlsystem, insbesondere in einem im Kühlmediumkreislauf vorgesehenen Ausgleichsbehälters (26), variiert wird.

8. Kühlsystem gemäß einem der Ansprüche 1 bis 7, **dadurch gekennzeichnet, dass** die hydrodynamische Kupplung (5) wie folgt mit dem Einlasskanal (11) und dem Auslasskanal (12) der Kühlmediumpumpe (3) in Verbindung steht:
- der Arbeitsmedlumzufauf (8) ist über eine strömungsleitende Verbindung mit dem Auslasskanal (12) der Kühlmediumpumpe (3) und der Arbeitsmediumablauf (9) über eine strömungsleitende Verbindung mit dem Einlasskanal (11) der Kühlmediumpumpe verbunden; oder
- der Arbeitsmediumzulauf (8) ist über eine strömungsleitende Verbindung mit dem Einlasskanal (11) der Kühlmediumpumpe (3) und der Arbeitsmediumablaut (9) über eine strömungsleitende Verbindung (22) mit dem Auslasskanal (12) der Kühlmediumpumpe (3) verbunden; oder
- der Arbeitsmediumzulauf (8) und der Arbeitsmediumablauf (9) der hydrodynamischen Kupplung (5) sind mit dem Einlasskanal (11) der Kühlmediumpumpe (3) über eine strömungsleitende Verbindung (21) verbunden; oder
- der Arbeitsmediumzulauf (8) und der Arbeitsmediumablauf (9) der hydrodynamischen Kupplung (5) sind mit dem Auslasskanal (12) der Kühlmediumpumpe (3) über eine strömungsleitende Verbindung (22) verbunden; oder
- der Arbeitsmediumzu- (8) und/oder Arbeitsmediumablauf (9) sind/ist über eine strömungsleitende Verbindung (21, 22) mit dem Pumpenraum (17) verbunden.

9. Kühlsystem gemäß einem der Ansprüche 1 bis 8, **dadurch gekennzeichnet, dass** das Ventil (19, 32) von einer Retardersteuereinrichtung und insbesondere von einem pneumatischen Steuerdruck zur Ansteuerung eines in einem Antriebsstrang des Kraftfahrzeugs angeordneten Retarders, insbesondere bei Aktivierung des Retarders, betätigbar ist.

10. Kühlsystem gemäß einem der Ansprüche 1 bis 9, **dadurch gekennzeichnet, dass** die Ventile (19, 32, 33) in Abhängigkeit des Ladedruckes wenigstens einer Verdichterstufe eines im Antriebsstrang des Kraftfahrzeugs angeordneten Turboladers betätigbar sind.

11. Kühlsystem gemäß einem der Ansprüche 1 bis 10, **dadurch gekennzeichnet, dass** die Ventile (19, 32, 33) in Abhängigkeit des Bremsmomentes einer Motorbremse, insbesondere in Abhängigkeit der Bremsleistung, die in der Motorbremse in Verdichtungsarbeit umgesetzt wird, betätigbar sind.

12. Kühlsystem gemäß einem der Ansprüche 1 bis 11, dadurch gekenntzeichnet, dass die Ventile (19, 32, 33) in Abhängigkeit der Umgebungstemperatur des Kraftfahrzeuges und insbesondere dessen Antriebsstranges, wobei die Temperatur insbesondere über Sensoren aufgenommen wird, die mit einer Steuervorrichtung (20) in Verbindung stehen, betätigbar sind.

13. Kühlsystem gemäß einem der Ansprüche 1 bis 12, **dadurch gekennzeichnet, dass** die Ventile (19, 32, 33) in Abhängigkeit der Stellung eines im Kühlmediumkrelslauf angeordneten Thermostatventils (24), welches insbesondere stromaufwärts des Retarders im Kühlmediumkreislauf (1) angeordnet ist, betätigbar sind.

14. Kühlsystem gemäß einem der Ansprüche 1 bis 13, **dadurch gekennzeichnet, dass** die Ventile (19, 32, 33) in Abhängigkeit der Stellung einer Auspuffklappe, welche von den Abgasen der Verbrennungskraftmaschine des Fahrzeugs umströmbar ist und welche in einer Abgasanlage des Kraftfahrzeuges angeordnet ist, und insbesondere in Abhängigkeit des Staudruckes stromaufwärts der Auspuffklappe, betätigbar sind.

## Claims

1. A cooling system, in particular of a motor vehicle
with a cooling medium circuit (1), in which a cooling medium for cooling units and/or a drive motor (2) is circulated by means of a cooling medium pump (3); the cooling medium pump (3) includes a pump rotor (4) for conveying the coolant; wherein
a hydrodynamic coupling (5) is provided, comprising a primary wheel (6) and a secondary wheel (7), which form together a toroidal working chamber (10) which can be filled and emptied via a working medium inlet (8) and a working medium outlet (9), for hydrodynamic transmission of torque from the primary wheel (6) to the secondary wheel (7); whereas
the pump rotor (4) is coupled in a torque-proof manner to the secondary wheel (7); **characterised in that**
the pump rotor (4) is formed as a single-part with the secondary wheel (7) and/or the cooling medium pump (3) is arranged in axial direction beside the hydrodynamic coupling (5), whereas a common housing (15) is provided, which encloses the pump rotor (4), the primary wheel (6) and the secondary wheel (7).

2. The cooling system according to claim 1, **characterised in that** the cooling medium pump (3) is a rotation pump and includes an inlet channel (11) for supplying cooling medium and an outlet channel (12) for discharging cooling medium, whereas the working medium in particular is simultaneously the working medium of the hydrodynamic coupling (5).

3. The cooling system according to one of claims 1 or 2, **characterised in that** the pump rotor (4) and the secondary wheel (7) are carried by a common output shaft (13) or are formed by such one.

4. The cooling system according to one of claims 1 to 3, **characterised in that** the output shaft (13) and the drive shaft (14) are journalled relatively to one another by means of at least one bearing (16), whereas the output shaft (13) is designed in particular as a hollow shaft and encloses the bearing (16) as well as the drive shaft (14).

5. The cooling system according to one of claims 1 to 4, **characterised in that** the cooling medium pump (3) and in particular the pump rotor (4) are arranged in a pump chamber (17), which is provided axially and adjoining to the working chamber (10) and is mainly hydraulically separated from the working chamber (10) in particular by a contactless seal (18).

6. The cooling system according to one of claims 1 to 5, **characterised in that** a valve (19, 32, 33) is provided for adjusting a working chamber volume flow in the working medium inlet (8) and/or the working medium outlet (9) of the hydrodynamic coupling (5), which are operable in a configuration in which each a valve (19, 32, 33) is arranged in the working medium inlet (8) and in the working medium outlet (9), dependently or independently from one another.

7. The cooling system according to claim 6, **characterised in that** the valve (19, 32, 33) is temperature-controlled, so that the opening section of the valve (19, 32, 33) is varied according to the temperature of the cooling medium, in particular in the place of pressurizing the valve with the working medium, and/or the valve (19, 32, 33) is pressure-controlled, so that the opening section of the valve (19, 32, 33) is varied according to the cooling medium pressure or of a pressure in the cooling system, in particular in a compensating container (26) provided in the cooling medium circuit.

8. The cooling system according to one of claims 1 to 7, **characterised in that** the hydrodynamic coupling (5) is connected as follows to the inlet channel (11) and the outlet channel (12) of the cooling medium pump (3):
- the working medium inlet (8) is connected via a flow conveying connection to the outlet channel (12) of the cooling medium pump (3) and the working medium outlet (9) is connected via a flow conveying connection to the inlet channel (11) of the cooling medium pump (3); or
- the working medium inlet (8) is connected via a flow conveying connection to the inlet channel (11) of the cooling medium pump (3) and the working medium outlet (9) is connected via a flow conveying connection to the outlet channel (12) of the cooling medium pump (3); or
- the working medium inlet (8) and the working medium outlet (9) of the hydrodynamic coupling (5) are connected via a flow conveying connection (21) to the inlet channel (11) of the cooling medium pump (3); or
- the working medium inlet (8) and the working medium outlet (9) of the hydrodynamic coupling (5) are connected via a flow conveying connection (22) to the outlet channel (12) of the cooling medium pump (3); or
- the working medium inlet (8) and/or the working medium outlet (9) is/are connected via a flow conveying connection (21, 22) to the pump chamber (17).

9. The cooling system according to one of claims 1 to 8, **characterised in that** the valve (19, 32) can be operated by a retarder control device and in particular by a pneumatic control pressure for actuating a retarder arranged in a drive train of the motor vehicle, in particular when activating the retarder.

10. The cooling system according to one of claims 1 to 3, **characterised in that** the valves (19, 32, 33) can be operated according to the boost pressure of at least one compressor stage of a turbo charger arranged in the drive train of the motor vehicle.

11. The cooling system according to one of claims 1 to 10, **characterised in that** the valves (19, 32, 33) can be operated according to the braking torque of an engine brake, in particular according to the breaking power, which is transformed into compression work in the engine brake.

12. The cooling system according to one of claims 1 to 11, **characterised in that** the valves (19, 32, 33) can be operated according to the surrounding temperature of the motor vehicle and in particular of its drive train, whereas the temperature in particular is detected by sensors, which are connected to a control device (20).

13. The cooling system according to one of claims 1 to 12, **characterised in that** the valves (19, 32, 33) can be operated according to the position of a thermostat valve (24) arranged in the cooling medium circuit, which is arranged in particular upstream of the retarder in the cooling medium circuit (1).

14. The cooling system according to one of claims 1 to 13, **characterised in that** the valves (19, 32, 33) can be operated according to the position of an exhaust valve, which can be circulated around by the exhaust gases of the internal combustion engine of the vehicle and which is arranged in an exhaust system of the motor vehicle, and can be operated in particular according to the dynamic pressure upstream of the exhaust valve.

## Revendications

1. Système de refroidissement, en particulier d'un véhicule automobile avec un circuit de fluide de refroidissement (1), dans lequel un fluide de refroidissement est mis en circulation à l'aide d'une pompe à fluide de refroidissement (3) pour refroidir des groupes et/ou un moteur d'entraînement (2);
la pompe à fluide de refroidissement (3) présente un rotor de pompe (4) pour acheminer le fluide de refroidissement; dans lequel un accouplement hydrodynamique (5) est prévu, comportant une roue primaire (6) et une roue secondaire (7), formant ensemble une chambre de travail (10) toroïdale, pouvant être remplie et vidée à l'aide d'une arrivée de fluide de travail (8) et d'une évacuation de fluide de travail (9), pour transmettre un couple de rotation de manière hydrodynamique de la roue primaire (6) à la roue secondaire (7), tandis que
le rotor de pompe (4) est accouplé de manière fixe en rotation à la roue secondaire (7); **caractérisé en ce que**
le rotor de pompe (4) est constitué d'une seule pièce avec la roue secondaire (7) et/ou que la pompe à fluide de refroidissement (3) est prévue à côté de l'accouplement hydrodynamique (5) dans la direction axiale, dans lequel un carter commun (15) est prévu, qui entoure le rotor de pompe (4), la roue primaire (6) et la roue secondaire (7).

2. Système de refroidissement selon la revendication 1, **caractérisé en ce que** la pompe à fluide de refroidissement (3) est une pompe rotative et présente un canal d'entrée (11) pour acheminer et un canal de sortie (12) pour évacuer le fluide de refroidissement, dans lequel le fluide de refroidissement en particulier est simultanément le fluide de travail de l'accouplement hydrodynamique (5).

3. Système de refroidissement selon l'une quelconque des revendications 1 ou 2, **caractérisé en ce que** le rotor de pompe (4) et la roue secondaire (7) sont portés par un arbre de sortie commun (13) ou bien sont constitués de celui-ci.

4. Système de refroidissement selon l'une quelconque des revendications 1 à 3, **caractérisé en ce que** l'arbre de sortie (13) et l'arbre d'entraînement (14) sont pivotants de manière relative l'un par rapport à l'autre à l'aide d'au moins un palier (16) dans lequel l'arbre de sortie (13) en particulier est conçu comme arbre creux et entourne le palier (16) de même que l'arbre d'entraînement (14).

5. Système de refroidissement selon l'une quelconque des revendications 1 à 4, **caractérisé en ce que** la pompe à fluide de refroidissement (3) et en particulier le rotor de pompe (4) sont disposés dans une chambre de pompe (17), qui est voisinée axialement de la chambre de travail (10) et essentiellement séparée hydrauliquement de la chambre de travail (10) en particulier par un joint sans contact (18).

6. Système de refroidissement selon l'une quelconque des revendications 1 à 5, **caractérisé en ce qu'**une soupape (19, 32, 33) est disposée dans l'arrivée de fluide de travail (8) et/ou l'évacuation de fluide de travail (9) de l'accouplement hydrodynamique (5) pour régler un courant volumique de fluide de travail, qui peuvent être commandés dans cette configuration chacun par une soupape (19, 32, 33) dans l'arrivée de fluide de travail (8) et l'évacuation de fluide de travail (9) dépendamment où indépendamment l'un de l'autre.

7. Système de refroidissement selon la revendication 6, **caractérisé en ce que** la soupape (19, 32, 33) est commandée en température, de sorte que la section d'ouverture de la soupape (19, 32, 33) est variée en fonction de la température du fluide de refroidissement, en particulier au lieu de solliciter la soupape avec le fluide de travail, et/ou que la soupape (19, 32, 33) est commandée en pression, de sorte que la section d'ouverture de la soupape (19, 32, 33) est variée en fonction de la pression du fluide de refroidissement ou d'une pression dans le système de refroidissement, notamment dans un réservoir de compensation (26) prévu dans le circuit de fluide de refroidissement.

8. Système de refroidissement selon l'une quelconque des revendications 1 à 7, **caractérisé en ce que** l'accouplement hydrodynamique (5) communique comme suit avec le canal d'entrée (11) et le canal de sortie (12) de la pompe à fluide de refroidissement (3):
- l'arrivée de fluide de travail (8) est connectée par le biais d'une liaison d'arrivée écoulement au canal de sortie (12) de la pompe à fluide de refroidissement (3) et l'évacuation de fluide de travail (9) est connectée par le biais d'une liaison d'arrivée d'écoulement au canal d'entrée (11) de la pompe à fluide de refroidissement (3); ou
- l'arrivée de fluide de travail (8) est connectée par le biais d'une liaison d'arrivée écoulement au canal d'entrée (11) de la pompe à fluide de refroidissement (3) et l'évacuation de fluide de travail (9) est connectée par le biais d'une liaison d'arrivée d'écoulement au canal de sortie (12) de la pompe à fluide de refroidissement (3); ou
- l'arrivée de fluide de travail (8) et l'évacuation de fluide de travail (9) de l'accouplement hydrodynamique (5) sont connectées par le biais d'une liaison d'arrivée d'écoulement (21) au canal d'entrée (11) de la pompe à fluide de refroidissement (3); ou
- l'arrivée de fluide de travail (8) et l'évacuation de fluide de travail (9) de l'accouplement hydrodynamique (5) sont connectées par le biais d'une liaison d'arrivée d'écoulement (22) au canal de sortie (12) de la pompe à fluide de refroidissement (3); ou
- l'arrivée de fluide de travail (8) et/ou l'évacuation de fluide de travail (9) est/sont connectée(s) par le biais d'une liaison d'arrivée d'écoulement (21, 22) à la chambre de pompe (17).

9. Système de refroidissement selon l'une quelconque des revendications 1 à 8, **caractérisé en ce que** la soupape (19, 32) peut être sollicitée par un dispositif de commande de retardateur et en particulier par une pression de commande pneumatique pour actionner un retardateur disposé dans un train d'entraînement du véhicule automobile, en particulier en cas d'activation du retardateur.

10. Système de refroidissement selon l'une quelconque des revendications 1 à 9, **caractérisé en ce que** les soupapes (19, 32, 33) peuvent être sollicitées en fonction de la pression d'admission au moins d'un étage de compresseur d'un compresseur turbo disposé dans le train d'entraînement du véhicule automobile.

11. Système de refroidissement selon l'une quelconque des revendications 1 à 10, **caractérisé en ce que** les soupapes (19, 32, 33) peuvent être sollicitées en fonction du couple de freinage d'un frein de moteur, en particulier en fonction de la puissance de freinage, qui est transformée en travail de compression dans le frein de moteur.

12. Système de refroidissement selon l'une quelconque des revendications 1 à 11, **caractérisé en ce que** les soupapes (19, 32, 33) peuvent être sollicitées en fonction de la température ambiante du véhicule automobile et en particulier de son train d'entraînement, tandis que la température est enregistrée en particulier par le biais de capteurs connectés à un dispositif de commande (20).

13. Système de refroidissement selon l'une quelconque des revendications 1 à 12, **caractérisé en ce que** les soupapes (19, 32, 33) peuvent être sollicitées en fonction de la position d'une soupape de thermostats (24) disposée dans le circuit de fluide de refroidissement, laquelle soupape est agencée en particulier en amont du retardateur dans le circuit de fluide de refroidissement (1).

14. Système de refroidissement selon l'une quelconque des revendications 1 à 13, **caractérisé en ce que** les soupapes (19, 32, 33) peuvent être sollicitées en fonction de la position d'un clapet d'échappement, qui peut être entouré du flux des gaz d'échappement du moteur à combustion interne du véhicule et qui est agencé dans une installation de gaz d'échappement du véhicule automobile, et en particulier peuvent être sollicitées en fonction de la pression dynamique en amont du clapet d'échappement.
